# EUROPÄISCHE PATENTSCHRIFT

(11) **EP 0 191 720 B1**
(45) Veröffentlichungstag und Bekanntmachung des Hinweises auf die Patenterteilung: **18.01.1989**
(21) Anmeldenummer: 86730013.9
(22) Anmeldetag: 28.01.1986
(51) Int. Cl.: H01F 41/10

(54) **Vorrichtung zum Bewickeln eines Spulenkörpers**
Device for winding a coil bobbin
Dispositif de bobinage d'un corps de bobine

(30) Priorität: 07.02.1985 DE 3504422
(43) Veröffentlichungstag der Anmeldung: 20.08.1986
(73) Patentinhaber: SIEMENS AKTIENGESELLSCHAFT, 80333 München (DE)
(72) Erfinder: Fraede, Jürgen, Dipl.-Ing., D-1000 Berlin 27 (DE); Hock, Lothar, D-1000 Berlin 49 (DE)

(56) Entgegenhaltungen:
- DE-A- 1 640 477
- DE-A- 2 443 313
- DE-A- 2 558 057
- DE-U- 8 508 365
- GB-A- 2 090 172
- US-A- 3 250 302
- PATENTS ABSTRACTS OF JAPAN, Band 7, Nr. 177 (M-233) [1322], 5. August 1983

## Beschreibung

Die Erfindung betrifft eine Vorrichtung zum Bewickeln eines Spulenkörpers mit Hilfe eines Drahtführungsröhrchens, das zum Anwickeln von Drahtenden an Anschlußstifte des Spulenkörpers Verfahrbewegungen um die Anschlußstifte ausführt, und zum Abtrennen der von den Anschlußstiften überstehenden Drahtstücke mit Hilfe einer Trenneinrichtung.

Bei einer derartigen, aus der DE-B 2 632 671 bekannten Vorrichtung ist eins von mehreren Drahtführungsröhrchen an einem in drei Freiheitsgraden gegenüber einem Spulenkörper auf einer Wickelspindel verfahrbaren Führungskörper gehalten. Zum Bewickeln des Spulenkörpers führt das Drahtführungsröhrchen den aufzuwickelnden Draht von einer zuvor bereits fertiggewickelten Spule an einen ersten Anschlußstift des nunmehr zu bewickelnden Spulenkörpers und wickelt den Draht dort an; nachfolgend wird der Drahtabschnitt zwischen dem ersten Anschlußstift und der bereits gewickelten Spule mit Hilfe einer Trenneinrichtung abgetrennt. Daraufhin wird mit Hilfe des Drahtführungsröhrchens zuerst der Spulenkörper bewickelt und danach der Draht an einem zweiten Anschlußstift des Spulenkörpers angewickelt.

Bei einer weiteren, aus der US-A 3 306 554 bekannten Vorrichtung wird ein mit Hilfe eines Drahtführungsröhrchens auf einen Spulenkörper aufzubringender Draht zunächst an Hilfsstiften angewickelt, die an einer den zu bewickelnden Spulenkörper aufnehmenden Wickelspindel angeordnet sind; ein Anwickeln des Drahtes an Anschlußstifte des Spulenkörpers ist nicht vorgesehen. Die Abtrennung der von den Hilfsstiften überstehenden Drahtstücke erfolgt durch eine vom Drahtführungsröhrchen getrennt angeordnete Trenneinrichtung, die aus zwei konzentrisch und formschlüssig angeordneten Hülsen mit je einem Längsschlitz besteht. Dabei werden die Drahtstücke des in den Längsschlitzen eingebrachten Drahtes durch eine Drehbewegung der einen Hülse relativ zu der anderen Hülse abgetrennt.

Weiterhin ist aus der DE-A 2 443 313 eine Einrichtung bekannt, die aus einer langgestreckten Düse, einem Fanghaken und einer Schneidehülse besteht. Nach beendetem Wickeln einer Spule mittels eines Drahtführungsröhrchens wird diese Einrichtung an den von dem Drahtführungsröhrchen an einer Klemmstelle festgelegten Draht herangeführt, der Draht ergriffen und mittels der die Düse konzentrisch umgebenden Schneidehülse abgeschnitten; anschließend wird der Draht von der Düse um einen Anschlußstift der Spule gewickelt und das Drahtende an den Anschlußstift angedrückt. Das Bewickeln der Spule und das Anwickeln des Drahtes an Anschlußstifte erfolgt also mit Hilfe unterschiedlicher Werkzeuge.

Durch die DE-A 2 558 057 ist bei einer Vorrichtung zum Bewickeln eines Spulenkörpers eine Hülse bekannt, die über einen bereits bewickelten Anschlußstift gestülpt wird. Die Hülse drückt die Drahtwindungen zusammen, und eine an der Hülse ausgebildete Schneide trennt das überstehende Ende ab.

Die DE-B 2 710 551 zeigt demgegenüber eine Anwickelhülse, die zwar gleichfalls über einen Anschlußstift gestülpt wird, aber mit Hilfe eines einen integralen Bestandteil der Anwickelhülse bildenden Greifhakens den von einer Klemme gehaltenen Draht erfaßt und durch Drehbewegung um den Anschlußstift wickelt. Ein Abtrennen des Drahtes wird von dieser Anwickelhülse nicht vorgenommen, sondern es wird der gesamte zwischen dem Anschlußstift und der Klemme aufgespannte Drahtabschnitt um den Anschlußstift gewickelt.

Der Erfindung liegt die Aufgabe zugrunde, das Wickeln der Spule und das Anwickeln des Drahtes an die Anschlußstifte im Zusammenhang mit dem Abschneiden des Drahtes apparativ zu vereinfachen und den für diese Vorgänge insgesamt benötigten Zeitbedarf zu verringern.

Die erfindungsgemäße Lösung der Aufgabe besteht darin, daß bei der Vorrichtung der eingangs angegebenen Art die Trenneinrichtung eine Hülse mit einer Schneide aufweist, daß die Hülse konzentrisch zum Drahtführungsröhrchen an diesem beweglich angeordnet ist und daß das Drahtführungsröhrchen eine Schneideauflage zur Abstützung eines außerhalb des Drahtführungsröhrchens gegen dessen Längsachse geneigt geführten Drahtes aufweist.

Die Vorrichtung gemäß der Erfindung hat den Vorteil, daß nur ein einziges Werkzeug für alle Wickelvorgänge einer Spule benötigt wird. Bei den bekannten Vorrichtungen notwendige Verfahrbewegungen in der Phase des Werkzeugwechsels sind damit vermieden. Darüberhinaus kann die erfindungsgemäße Vorrichtung sowohl bei Spulenkörpern mit radialen, als auch bei solchen mit axialen Anschlußstiften verwendet werden.

Falls die Hülse außerhalb des Drahtführungsröhrchens angeordnet ist und die Schneideauflage an der Außenseite des Mantels des Drahtführungsröhrchens ausgebildet ist, wird das Drahtende so knapp am Anschlußstift abgeschnitten, daß es nicht absteht und das Andrücken entfällt.

Das Straffhalten des Drahtes während des Schneidevorganges wird erleichtert, wenn sich die Schneideauflage zwischen der Auslauföffnung des Drahtführungsröhrchens und der Schneide der Hülse befindet, wobei der der Auslauföffnung zugewandte Teil der Hülse als Schneide ausgebildet ist. Der Hub der Hülse wird dadurch möglichst kurz gehalten, daß sich die Schneideauflage und die Schneide im Bereich der Auslauföffnung befinden.

Zur Erzielung eines sauberen und sicheren Schnittes ist es vorteilhaft, die Schneide der Hülse formschlüssig zum Drahtführungsröhrchen auszubilden. Um der Verletzung des an die Anschlußstifte angewickelten und des aus dem Drahtführungsröhrchen herausragenden Drahtes während des Schneidevorgangs vorzubeugen, sollte die Schneide zungenförmig über das Ende der Hülse hinausragend ausgebildet sein.

Der zu durchtrennende Draht wird mit Hilfe einer einfachen Maßnahme zuverlässig geführt, wenn das Drahtführungsröhrchen eine gegen seine Längsachse geneigt verlaufende, nut- oder kerbenartige Ausnehmung aufweist, deren der Auslauföffnung nächstliegende Wand als Schneideauflage ausgebildet ist. Ist die Ausnehmung darüber hinaus so tief ausgebildet, daß sie zumindest annähernd bis zur Mitte des Drahtführungsröhrchens reicht, so kommt dies wiederum einem sauberen Schnitt zugute. Dem Verklemmen des Drahtes im Mantel des Drahtführungsröhrchens wird vorgebeugt, wenn in der Ausnehmung Anschläge für den abzutrennenden Draht ausgebildet sind, die aus senkrecht auf der Schneideauflage stehenden Mantelabschnitten des Drahtführungsröhrchens bestehen. Die Funktion der Ausnehmung kann aber auch durch einen Vorsprung realisiert sein, der als Schneideauflage an das Drahtführungsröhrchen angeformt ist. Die Schneideuflage bzw. scharfe Begrenzungskanten derselben können unter Umständen auch dazu ausgenutzt werden, einen zwischen einer Umlenkstelle und dem Drahtführungsröhrchen aufgespannten Drahtabschnitt zu reißen. Dies erfolgt durch entsprechende gegen den Drahtabschnitt gerichtete Verfahrbewegungen des Drahtführungsröhrchens; die Schneidhülse führt keine Relativbewegung zum Drahtführungsröhrchen aus. Ein Reißen von Drähten wird zuweilen, insbesondere bei sehr dünnen Drähten, gegenüber dem Schneiden derselben bevorzugt.

Zur Erläuterung der Erfindung anhand eines Ausführungsbeispieles wird nachfolgend auf drei

Figuren Bezug genommen. Es zeigen:
Figur 1 ein Drahtführungsröhrchen in zwei Positionen, die während des Bewickelns eines Spulenkörpers eingenommen werden,
Figur 2 einen Längsschnitt durch das Drahtführungsröhrchen mit Hülse und
Figur 3 einen Querschnitt durch das Drahtführungsröhrchen während des Schneidevorganges.

Die in Figur 1 ausschnitthaft dargestellte Wickelstation ist mit einem Drahtführungsröhrchen 1 ausgestattet. Es weist eine konzentrische Hülse 2 mit Schneide 3 auf. Ein nicht dargestelltes, dreiachsiges Verlege- und Anwickelsystem sorgt für die Positionierung des Drahtführungsröhrchens 1 und der es umschließenden Hülse 2. Um mit dem Wickelvorgang beginnen zu können, wird ein Draht 4 zunächst von einer Klemmvorrichtung 5 aufgenommen. Über einen Umlenkstift 6 wird der Draht 4 mittels des Drahtführungsröhrchen 1 zu einem Anschlußstift 7a eines Spulenkörpers 8 geleitet und um den Anschlußstift 7a gewickelt. Dann wird das Drahtführungsröhrchen 1 aus der Position I, in der der zwischen dem Anschlußstift 7a und dem Umlenkstift 6 gespannte Draht 4 in der Ausnehmung 9 zu liegen kommt, möglichst nahe an den Anschlußstift 7a herangeführt. Das vom Anschlußstift 7a abstehende Drahtende beträgt dann maximal 1 mm, wodurch der Lötzinnverbrauch beim späteren Verlöten bzw. die Güte der Lötung günstig beeinflußt werden. Anschließend wird die Hülse 2 mit der Schneide 3 hinunterbewegt und der Draht 4 abgetrennt. Die Schneide 3 ist zungenförmig an die Hülse 2 angeformt und umfaßt nur einen Teil des Umfanges des Drahtführungsröhrchens 1, damit während des Abtrennvorganges nicht auch noch der aus einer Auslauföffnung 10 des Drahtführungsröhrchens 1 herausragende Draht 4 beschädigt oder gar abgeschnitten wird. Zu diesem Zweck ist auch der Hub der Hülse 2 entsprechend begrenzt.

Anschließend wird das Drahtführungsröhrchen 1 zum Spulenkörper 8 verfahren. Seine Bewickelung erfolgt auf herkömmliche Art und Weise. Dann wird der Draht 4 mittels des Drahtführungsröhrchens 1 um den zweiten Anschlußstift 7b gewickelt. Nach dem Umfahren eines Hilfsstiftes 11 erreicht das Drahtführungsröhrchen 1 die Position II. Das Drahtführungsröhrchen 1 mit der Hülse 2 ist in dieser Lage strichpunktiert dargestellt. Der vom zweiten Anschlußstift 7b wegführende Draht 4 wird auf gleiche Weise wie beim ersten Anschlußstift 7a abgetrennt. Damit ist ein Wickelvorgang beendet und der nächste beginnt mit dem Verfahren des Drahtführungsröhrchens 1 zur Klemmvorrichtung 5 und dem Festlegen des Drahtes 4.

Anhand der Figuren 2 und 3 werden die für den Schneidevorgang wichtigen Teile des Drahtführungsröhrchens 1 und der Hülse 2 erläutert. Nahe der Auslauföffnung 10 befindet sich die Ausnehmung 9. In dieser kommt der abzutrennende Draht 4 nach geeigneten Verfahrbewegungen des Drahtführungsröhrchens 1 zu liegen. Eine Schneideauflage 12 und eine Anschlagfläche 13 sorgen für eine definierte Lage des Drahtes 4. Zu seiner besseren Fixierung sollte er leicht gespannt sein. Die Bewegung der Hülse 2 in Richtung auf die Auslauföffnung 10 bewirkt das Durchtrennen des Drahtes 4 durch die Schneide 3, die einstückig an der Hülse 2 angeformt ist.

Die Erfindung umfaßt noch weitere funktionsgleiche Variationen der Ausgestaltung des Drahtführungsröhrchens und der Hülse mit Schneide. So wäre es ohne weiteres möglich, die Hülse mit Schneide innerhalb des Drahtführungsröhrchens unterzubringen, ohne den Ablauf des Drahttrennvorganges zu verändern. Eine entsprechende Anordnung von Schneideauflage und Schneide ermöglicht es auch, bei über das Drahtführungsröhrchen hinaus verlängerter Hülse das Durchtrennen des Drahtes bei entgegengesetzter Bewegungsrichtung der Hülse durchzuführen. Beispielsweise könnte dann die Ausnehmung im Drahtführungsröhrchen entfallen, die Auslauföffnung als Schneideauflage dienen und eine Ausnehmung mit Schneide wäre im über das Drahtführungsröhrchen hinausragenden Teil der Hülse vorzusehen. Dabei ist natürlich zu beachten, daß der Drahtauslauf dann nicht mehr über das Drahtführungsröhrchen erfolgt, sondern um den darüber hinausragenden Teil der Hülse verlängert wird und sich während des Trennvorganges durch die Bewegung der Hülse verkürzt, was unter Umständen die Spannung des verlegten Drahtes lockert.

## Patentansprüche

1. Vorrichtung zum Bewickeln eines Spulenkörpers (8) mit Hilfe eines Drahtführungsröhrchens (1), das zum Anwickeln von Drahtenden an Anschlußstifte (7a, 7b) des Spulenkörpers (8) Verfahrbewegungen um die Anschlußstifte (7a, 7b) ausführt, und zum Abtrennen der von den Anschlußstiften (7a, 7b) überstehenden Drahtstücke mit Hilfe einer Trenneinrichtung, dadurch gekennzeichnet, daß die Trenneinrichtung eine Hülse (2) mit einer Schneide (3) aufweist, daß die Hülse (2) konzentrisch zum Drahtführungsröhrchen (1) an diesem beweglich angeordnet ist und daß das Drahtführungsröhrchen (1) eine Schneideauflage (12) zur Abstützung eines außerhalb des Drahtführungsröhrchen (1) gegen dessen Längsachse geneigt geführten Drahtes (4) aufweist.

2. Vorrichtung nach Anspruch 1, dadurch gekennzeichnet, daß die Hülse (2) außerhalb des Drahtführungsröhrchens (1) angeordnet ist.

3. Vorrichtung nach Anspruch 2, dadurch gekennzeichnet, daß die Schneidauflage (12) an der Außenseite des Mantels des Drahtführungsröhrchens (1) ausgebildet ist.

4. Vorrichtung nach einem der vorherigen Ansprüche, dadurch gekennzeichnet, daß sich die Schneideauflage (12) zwischen der Auslauföffnung (10) des Drahtführungsröhrchens (1) und der Schneide (3) der Hülse (2) befindet, wobei der der Auslauföffnung (10) zugewandte Teil der Hülse (2) als Schneide (3) ausgebildet ist.

5. Vorrichtung nach einem der vorherigen Ansprüche, dadurch gekennzeichnet, daß sich die Schneideauflage (12) und die Schneide (3) im Bereich der Auslauföffnung (10) befinden.

6. Vorrichtung nach einem der vorherigen Ansprüche, dadurch gekennzeichnet, daß die Schneide (3) der Hülse (2) formschlüssig zum Drahtführungsröhrchen (1) ausgebildet ist.

7. Vorrichtung nach einem der vorherigen Ansprüche, dadurch gekennzeichnet, daß die Schneide (3) zungenförmig über das Ende der Hülse (2) hinausragend ausgebildet ist.

8. Vorrichtung nach einem der vorherigen Ansprüche, dadurch gekennzeichnet, daß das Drahtführungsröhrchen (1) eine gegen seine Längsachse geneigt verlaufende, nut- oder kerbenartige Ausnehmung (9) aufweist, deren der Auslauföffnung

(10) nächstliegende Wand als Schneideauflage (12) ausgebildet ist.

9. Vorrichtung nach Anspruch 8, dadurch gekennzeichnet, daß die Ausnehmung (9) so tief ausgebildet ist, daß sie zumindest annähernd bis zur Mitte des Drahtführungsröhrchens (1) reicht.

10. Vorrichtung nach einem der Ansprüche 8 oder 9, dadurch gekennzeichnet, daß in der Ausnehmung (9) Anschläge (13) für den abzutrennenden Draht (4) ausgebildet sind, die aus senkrecht auf der Schneideauflage (12) stehenden Mantelabschnitten des Drahtführungsröhrchens (1) bestehen.

11. Vorrichtung nach einem der Ansprüche 1 bis 7, dadurch gekennzeichnet, daß ein Vorsprung als Schneideauflage (12) an das Drahtführungsröhrchen (1) angeformt ist.

12. Vorrichtung nach einem der Ansprüche 1 bis 11, dadurch gekennzeichnet , daß zwei in ihrem Abstand voneinander an den Abstand zweier der Aufnahme bifilarer Wicklungsanschlüsse dienender Anschlußstifte angepaßte Drahtführungsröhrchen mit individuellen Schneideauflagen innerhalb der Hülse angeordnet sind.

## Claims

1. Device for winding a coil bobbin (8) with the aid of a wire guiding tube (1), which executes operational movements around the connecting pins (7a, 7b) in order to wind wire ends at connecting pins (7a, 7b) of the coil bobbin (8), and for separating the wire pieces which project from the connecting pins (7a, 7b) with the aid of a separating device, characterised in that the separating device has a casing (2) with a cutter (3), in that the casing (2) is arranged concentrically to the wire guiding tube (1) and can be moved on the latter, and in that the wire guiding tube (1) has a cutter support (12) for supporting a wire (4) which is guided outside the wire guiding tube (1) and inclined towards the longitudinal axis of the latter.

2. Device according to claim 1, characterised in that the casing (2) is arranged outside the wire guiding tube (1).

3. Device according to claim 2, characterised in that the cutter support (12) is constructed on the outside of the casing of the wire guiding tube (1).

4. Devicet according to one of the previous claims, characterised in that the cutter support (12) is located between the outlet opening (10) of the wire guiding tube (1) and the cutter (3) of the casing (2), wherein the part of the casing (2) which is turned towards the outlet opening (10) is constructed as a cutter (3).

5. Device according to one of the previous claims, characterised in that the cutter support (12) and the cutter (3) are located in the region of the outlet opening (10).

6. Device according to one of the previous claims, characterised in that the cutter (3) of the casing (2) is constructed so that it is form-sealed to the wire guiding tube (1).

7. Device according to one of the previous claims, characterised in that the cutter (3) is constructed in the form of a blade projecting over the end of the casing (2).

8. Device according to one of the previous claims, characterised in that the wire guiding tube (1) has a slot- or notch-like recess (9) which runs inclined towards its longitudinal axis, the wall of the recess which lies nearest to the outlet opening (10) being constructed as a cutter support (12).

9. Device according to claim 8, characterised in that the recess (9) is constructed to be deep enough to reach at least approximately as far as the middle of the wire guiding tube (1).

10. Device according to one of claims 8 or 9, characterised in that stops (13) for the wire (4) to be separated are constructed in the recess (9), the stops comprising csing sections of the wire guiding tube (1) which are positioned vertically on the cutter support (12).

11. Device according to one of claims 1 to 7, characterised in that a projection is formed on the wire guiding tube (1) as a cutter support (12).

12. Device according to one of claims 1 to 11, characterised in that two wire guiding tubes with individual cutter supports are arranged inside the casing and are adapted in their distance from each other to the distance of two connecting pins which serve to receive bifilar winding connections.

## Revendications

1. Dispositif servant à réaliser le bobinage d'un corps de bobine (8) à l'aide d'un petit tube (1) de guidage du fil, qui, pour commencer l'enroulement d'extrémités de fils sur des broches de raccordement (7a, 7b) du corps de bobine (8), exécute des déplacements autjour de ces broches de raccordement (7a, 7b), et à sectionner les morceaux de fil disposés en saillie sur les broches de raccordement (7a, 7b), à l'aide d'un dispositif de sectionnement, caractérisé par le fait que le dispositif de sectionnement comporte un manchon (2) muni d'un couteau (3), que le manchon (2) est disposé concentriquement par rapport au petit tube (1) de guidage du fil de manière à être déplaçable le long de ce dernier, et que le petit tube (1) de guidage du fil comporte un appui (12) d'application du couteau, servant à soutenir un fil (4) guidé à l'extérieur du petit tube (1) de guidage du fil, en étant incliné par rapport à l'axe longitudinal de ce tube.

2. Dispositif suivant la revendication 1, caractérisé par le fait que le manchon (2) est disposé à l'extérieur du petit tube (1) de guidage du fil.

3. Dispositif suivant la revendication 2, caractérisé par le fait que l'appui (12) d'application du couteau est formé sur la face extérieure de l'enveloppe du petit tube (1) de guidage du fil.

4. Dispositif suivant l'une des revendications précédentes, caractérisé par le fait que l'appui (12) d'application du couteau est situé entre l'ouverture de sortie (10) du petit tube (1) de guidage du fil et le couteau (3) du manchon (2), auquel cas la partie du manchon (2), tournée vers l'ouverture de sortie (10), est réalisée sous la forme d'un couteau (3).

5. Dispositif suivant l'une des revendications précédentes, caractérisé par le fait que l'appui (12) d'application du couteau et le couteau (3) sont situés au voisinage de l'ouverture de sortie (10).

6. Dispositif suivant l'une des revendications précédentes, caractérisé par le fait que le couteau (3) du manchon (2) est réalisé en ayant une forme dadaptée à celle du petit tube (1) de guidage du fil.

7. Dispositif suivant l'une des revendications précédentes, caractérisé par le fait que le couteau (3) est réalisé sous la forme d'une languette s'étendant audelà de l'extrémité du manchon (2).

8. Dispositif suivant l'une des revendications précédentes, caractérisé par le fait que le petit tube (1) de guidage du fil possède par le fait que le petit tube (1) de guidage du fil possède un évidement (9) en forme de gorge ou d'encoche, qui est incliné par rapport à l'axe longitudinal du petit tube et dont la paroi, qui est la plus rapprochée de l'ouverture de sortie (10), est réalisée sous la forme d'un appui (12) d'application du couteau.

9. Dispositif selon la revendication 8, caractérisé par le fait que l'évidement (9) possède une profondeur telle qu'il s'étend au moins approximativement jusqu'au centre du petit tube (1) de guidage du fil.

10. Dispositif suivant l'une des revendications 8 ou 9, caractérisé par le fait que dans l'évidement (9) se trouvent disposées des butées (13) prévues pour le fil (4) devant être sectionné et constituées par des éléments de l'enveloppe du petit tube (1) de guidage du fil, qui sont perpendiculaires à l'appui (12) d'application du couteau.

11. Dispositif suivant l'une des revendications 1 à 7, caractérisé par le fait qu'une partie saillante est formée par façonnage, en tant qu'appui (12) d'application du couteau, sur le petit tube (1) de guidage du fil.

12. Dispositif suivant l'une des revendications 1 à 11, caractérisé par le fait que deux petits tubes de guidage du fil, dont la distance réciproque est adaptée à la distance entre deux broches de raccordement utilisées pour recevoir des raccords bifilaires d'enroulement, et qui comportent des appuis individuels d'application de couteaux, sont disposés à l'intérieur du manchon.
